# EUROPÄISCHE PATENTSCHRIFT

(11) **EP 1 768 524 B1**
(45) Veröffentlichungstag und Bekanntmachung des Hinweises auf die Patenterteilung: **27.02.2008**
(21) Anmeldenummer: 06744657.5
(22) Anmeldetag: 24.01.2006
(51) Int. Cl.: A47F 7/024

(54) **VORRICHTUNG ZUR PRÄSENTATION VON BRILLEN**
DEVICE FOR PRESENTING EYEGLASSES
DISPOSITIF POUR PRESENTER DES LUNETTES

(30) Priorität: 25.01.2005 DE 102005003573
(43) Veröffentlichungstag der Anmeldung: 04.04.2007
(73) Patentinhaber: Pintur, Mladen, 10020 Zagreb (HR)
(72) Erfinder: Pintur, Mladen, 10020 Zagreb (HR)
(74) Vertreter: Siepe, André
(86) Internationale Anmeldenummer: PCT/IB2006/001171
(87) Internationale Veröffentlichungsnummer: WO 2006/087641

(56) Entgegenhaltungen:
- FR-A- 2 830 732
- US-A- 5 178 283
- US-A1- 2004 200 790
- US-B1- 6 182 840
- US-B1- 6 364 124

## Beschreibung

Die vorliegende Erfindung betrifft eine Vorrichtung zur Präsentation von Brillen, mit einem Basiskörper und mit mehreren von dem Basiskörper getragenen Aufnahmeeinrichtungen zur gesicherten Aufnahme jeweils einer Brille, wobei jede Aufnahmeeinrichtung mindestens ein Auflageteil zum Auflegen der Brille und ein Sicherungsteil zur Entnahmesicherung der aufliegenden Brille umfasst und wobei die Sicherungsteile gemeinsam von einer die Brille sichernden Verschlussposition in eine die Brille freigebenden Entnahmeposition verbringbar sind.

Aus der Praxis sind gattungsbildende Vorrichtungen seit geraumer Zeit bekannt. Solche Vorrichtungen werden oft als Displays bezeichnet und dienen zur Präsentation einerseits von Brillen zur Korrektur der Sehschwäche und andererseits von Sonnenbrillen jedweder Art. In erster Linie geht es darum, die Brillen zum Kauf anzubieten und sie dazu in Ihrer Form in geeigneter Weise zu präsentieren. Des Weiteren ist sicherzustellen, dass insbesondere hochwertige und dabei teure Brillen nicht entwendet werden.

Die aus der Praxis bekannte Vorrichtung z.B. US 2004/0200790 A, umfasst bereits die voranstehend genannten Merkmale, wobei zum Bestücken der Vorrichtung und zur Entnahme einer oder mehrerer Brillen die Sicherungsteile gegenüber den Auflageteilen geringfügig angehoben werden, so dass die Brille über den entstehenden Zwischenraum entnehmbar bzw. auflegbar ist. Aufgrund des nur geringen Abstandes zwischen dem Sicherungsteil und dem Auflageteil ist die Handhabung der Brille umständlich und besteht stets die Gefahr, dass die Brille beim Auflegen und beim Entnehmen beschädigt bzw. verkratzt wird. Insoweit hat sich die aus der Praxis bekannte Vorrichtung als problematisch erwiesen.

Im Lichte der voranstehenden Ausführungen liegt der Erfindung nun die Aufgabe zugrunde, die gattungsbildende, aus der Praxis bekannte Vorrichtung derart auszugestalten und weiterzubilden, dass bei einfacher Konstruktion eine bequeme und dabei sichere Handhabung der Brille möglich ist.

Die erfindungsgemäße Vorrichtung löst die voranstehende Aufgabe durch die Merkmale des Patentanspruchs 1. Danach ist die eingangs genannte Vorrichtung dadurch gekennzeichnet, dass die Sicherungsteile von der Verschlussposition in die Entnahmposition vom Auflageteil weg schwenkbar sind.

Erfindungsgemäß ist erkannt worden, dass das Problem bei der gattungsbildenden Vorrichtung in erster Linie darauf zurückzuführen ist, dass die Sicherungsteile die Handhabung der Brillen behindern, auch wenn sich die Sicherungsteile in der geöffneten Entnahmeposition befinden. Des Weiteren ist erkannt worden, dass dies darauf zurückzuführen ist, dass bei einem vom Aufnahmeteil geringfügig abgehobenen Sicherungsteil der zur Handhabung der Brille gegebene Raum nicht hinreichend ist, da nämlich das Sicherungsteil immer noch im unmittelbaren Bereich des Auflageteils ruht. Ein weiteres Entfernen des Sicherungsteils vom Auflageteil ist aus geometrischen und technisch-konstruktiven Gegebenheiten heraus nicht möglich.

So ist in weiter erfindungsgemäßer Weise erkannt worden, dass sich das Sicherungsteil in idealer Weise aus dem Bereich des Auflageteils - einerseits zum Belegen des Auflageteils mit einer Brille und andererseits zum Entnehmen der Brille - entfernen lässt, indem nämlich das Sicherungsteil schwenkbar ausgestaltet ist, so dass es sich nämlich von der geschlossenen Verschlussposition in die geöffnete Entnahmeposition vom Auflageteil wegschwenken lässt und somit nahezu den gesamten Bereich um das Auflageteil und um das Auflageteil herum frei gibt. Bei nahezu insgesamt weggeschwenktem Sicherungsteil liegt die Brille frei auf dem Auflageteil auf und kann manuell entnommen werden. Ebenso lässt sich das Auflageteil ungehindert mit einer Brille belegen, ohne dass dabei das Sicherungsteil stört.

Im Hinblick auf eine besonders einfache Konstruktion der erfindungsgemäßen Vorrichtung ist es von Vorteil, wenn die Auflageteile vorzugsweise an vorgegebenen Stellen in das Basisteil einsteckbar und dort arretierbar sind. So ist es grundsätzlich möglich, dass zur Aufnahme der Auflageteile eine sich vorzugsweise vertikal erstreckende Nut vorgesehen ist, in die sich die Auflageteile einstecken und dort beispielsweise durch Klemmwirkung festlegen lassen. Ebenso ist es denkbar, dass im Basisteil konkrete Einstecköffnungen vorgesehen sind, in die die Auflageteile äquidistant oder mit unterschiedlichen Abständen zueinander einsteckbar und dort festlegbar sind. Auch ein Einschrauben der Auflageteile in das Basisteil ist denkbar.

Grundsätzlich ragen die Auflageteile im wesentlichen orthogonal vom Basiskörper ab, wobei die Auflageteile auch unter einem vorgegebenen Winkel am Basisteil angeordnet sein können, je nach dem gewünschten optischen Eindruck, der bei ausgelegter Brille vermittelt werden soll. Von weiterem Vorteil ist eine filigrane Ausgestaltung der Auflageteile, die dazu stangen- bzw. stabförmig ausgebildet sein können, so dass das Hauptaugenmerk auf die dort aufliegende Brille und nicht etwa auf das Auflageteil gerichtet wird.

Zur Vermeidung einer Beschädigung der Brille ist es von weiterem Vorteil, wenn die Auflageteile mit Kunststoff beschichtet oder mit einem Schlauchmaterial, vorzugsweise aus Kunststoff, überzogen sind. Im Rahmen einer Ausgestaltung aus Aluminium könnte über das Auflageteil ein durchsichtiger Schlauch gezogen sein. Dabei bietet sich die Verwendung von Auflageteilen mit kreisförmigem Querschnitt an.

Des Weiteren ist es denkbar, dass die Auflageteile einen vorzugsweise nach unten gewölbten Auflagebereich zur Auflage des Nasenbügels der Brille haben. Zur sicheren Positionierung des Nasenbügel könnte der Auflagebereich wellenförmig ausgebildet sein, aber auch Stufen, Riffelungen oder dergleichen umfassen, so dass sich die Brille entsprechend ihrer Größe an beliebigen Stellen des Auflageteils rutschfest positionieren lässt. Auch ist es denkbar, dass auf dem Auflageteil Reiter oder dergleichen verschiebbar bzw. steckbar anordenbar sind, so dass sich der jeweiligen Brille eine sichere und dabei einstellbare Anlage bietet.

Zum sicheren Schließen der Vorrichtung mittels dem Sicherungsteil haben die Auflageteile eine vorzugsweise endseitigen Anschlagbereich zum Anschlag für das freie Ende des Sicherungsteils. So könnte das Sicherungsteil zur arretierbaren Anlage an das Auflageteil kommen, nämlich in der geschlossenen Verschlussposition. Ebenso ist es denkbar, dass im Auflageteil eine dem freien Ende des Sicherungsteils entsprechende Ausnehmung, Vertiefung oder dergleichen zugeordnet ist, so dass das Sicherungsteil mit seinem freien Ende in das Auflageteil eingreifen kann. Ein seitliches Herausbiegen des Sicherungsteils ist dabei in der geschlossenen Position wirksam vermieden.

Damit die Brille mit aufgeklappten Bügeln zur allseitigen Begutachtung positionierbar ist, ist auf der den Auflageteilen und Sicherungsteilen abgewandten Seite des Basiskörpers, d.h. vom Betrachter aus gesehen auf der hinteren Seite, für jede Brille ein Bügelhalter angeordnet, so dass die Brille mit ihrem Nasenbügel auf dem Auflageteil und mit den seitlichen Bügeln auf dem Bügelhalter aufliegt. Dabei ist eine Art Dreipunktauflage realisiert.

Auch der Bügelhalter kann an unterschiedlichen Stellen des Basisteils festlegbar sein, vorzugsweise geringfügig unterhalb des Auflageteils, so dass sich eine zumindest geringfügige Schrägepositionierung der Brille in besonders dekorativer Weise ergibt. Dazu kann der Bügelhalter einen Eingriffsbereich zum Einstecken in den Basiskörper aufweisen, an den sich eine vom Basiskörper abragende Stange zur Beabstandung gegenüber dem Basiskörper anschließt. Zur eigentlichen Auflage der Brillenbügel sind beidseits von der Stange zur Seite abragende Bügel zum Auflegen der Brillenbügel vorgesehen, die in weiter vorteilhafter Weise mit großem Radius nach hinten weggebogen sind. Daraus ergibt sich einerseits ein ganz besonders dekorativer Effekt und andererseits eine sichere Auflage für die Brillenbügel. Zur Vermeidung von Beschädigungen bzw. Verkratzungen im Bereich des Brillenbügels ist der Bügelhalter zumindest im Bereich der abragenden Bügel mit Kunststoff beschichtet oder mit einem Schlauch, vorzugsweise aus Kunststoff, überzogen. Dabei kann es sich um einen durchsichtigen Schlauch handeln, so dass der materialbedingte optische Eindruck nicht verfälscht wird. Die Verwendung von Kunststoff hat darüber hinaus den Vorteil, dass eine rutschfeste Auflage für die Brillenbügel gegeben ist.

Bereits zuvor ist das Sicherungsteil angesprochen worden, wodurch eine Diebstahlsicherung bzw. eine unautorisierten Entnahme der Brille wirksam verhindert ist. Im Konkreten kann das Sicherungsteil derart ausgebildet und ausgeformt sein, dass es in der geschlossenen Verschlussposition von dem Basiskörper - vorzugsweise aus diesem heraus - orthogonal abragt und sich im Bereich des vorderen freien Endes zum Auflageteil hin erstreckt. Dazu kann das Sicherungsteil hakenförmig ausgebildet sein, vorzugsweise um 90° abgewinkelt. Bei einer solchen Ausgestaltung umgreift das Sicherungsteil eine auf dem Auflageteil aufliegende Brille im Bereich des Nasenbügels, vorzugsweise mit Abstand, so dass auch hier eine Beschädigung der Brille wirksam vermieden ist, wenngleich das Sicherungsteil mit nur geringem Abstand die Brille umgreift. Der Abstand ist geradeso zu bemessen, dass eine unberechtigte Entnahme der Brille bei geschlossenem Sicherungsteil ausgeschlossen ist. Bereits zuvor ist ausgeführt worden, dass sich die erfindungsgemäße Vorrichtung von der gattungsbilderiden Vorrichtung aus dem aus der Praxis bekannten Stand der Technik dadurch unterscheidet, dass sich das Sicherungsteil nahezu komplett wegschwenken lässt, so dass die Brille frei auf dem Auflageteil und mit ihren Bügeln auf dem Bügelhalter aufliegt. Ein komplettes oder zumindest nahezu komplettes Wegschwenken des Sicherungsteils ist dann möglich, wenn sich das Sicherungsteil im Wesentlichen in den Basiskörper hineinschwenken lässt, was insbesondere dann möglich ist, wenn das Sicherungsteil um eine im Inneren des Basiskörpers liegende Schwenkachse schwenkt. Dabei könnte sich längs des Basisteils, d.h. vorzugsweise vertikal, eine schlitzartige Öffnung in das Basisteil hinein erstrecken, die so ausgelegt ist, dass das Sicherungsteil insgesamt oder nahezu insgesamt in das Basisteil einschwenkbar ist.

Grundsätzlich ist es denkbar, dass die Sicherungsteile manuell betätigbar sind, vorzugsweise gemeinsam einer Art Schleppeinrichtung folgen. Zur Betätigung der Sicherungsteile ist in vorteilhafter Weise ein besonderes Betätigungsorgan vorgesehen, durch dessen Aktivierung sich die Sicherungsteile gemeinsam schwenken lassen. Im Konkreten könnte der Basiskörper im Sinne einer Säule oder Steele ausgeführt sein, wobei das Betätigungsorgan innerhalb des Basiskörpers relativ zu dem Basiskörper oder zu einem besonderen Ankerteil bewegbar bzw. verschiebbar ist.

Dabei bietet es sich an, dass das Betätigungsorgan als im Inneren des Basiskörpers verschiebbar angeordnete Betätigungsstange angeordnet ist. Das Ankerteil kann entsprechend als im Inneren des Basiskörpers ortsfest angeordnete Ankerstange oder als Bestandteil des Basiskörpers bzw. des durch den Basiskörper gebildeten Gehäuses ausgebildet sein. Im Konkreten könne es sich bei dem Gehäuse um ein Profil aus Aluminium handeln.

Die Schwenkbewegung des Sicherungsteils lässt sich in besonders raffinierter Weise dadurch realisieren, dass das Sicherungsteil zwei Anlenkstellen umfasst, mit denen das Sicherungsteil einerseits am Betätigungsorgan bzw. an der Betätigungsstange und andererseits am Ankerteil bzw. am Gehäuse oder Profil schwenkbar angelenkt ist, wobei diese Anlenkung einen Versatz zulassen muss. So ist es denkbar, dass das Sicherungsteil zwei paarweise vorzugsweise orthogonal abragende Schwenkstifte umfasst, die in im Ankerteil und im Betätigungsorgan paarweise ausgebildete Schwenkführungen eingreifen. Zum Versatz zwischen den beiden Teilen sind die Schwenkführungen als Führungsschlitze oder Führungsausnehmungen, Führungsnuten oder dergleichen ausgeführt, so dass die dem Sicherungsteil zugeordneten Schwenkstifte zumindest geringfügig im Betätigungsorgan bzw. in der Betätigungsstange und in der Ankerstange bzw. in der Wandung des Basiskörpers bewegbar sind. Außerdem ist es grundsätzlich möglich, dass bei einer Bewegung des Betätigungsorgans bzw. der Betätigungsstange sich diese nicht nur vertikal und relativ zum Ankerteil in vertikale Richtung bewegt, sondern dass das Betätigungsorgan wippenähnlich sich vom Ankerteil bzw. von der Ankerstange entfernt und sich darauf wieder zu bewegt, so dass beim Öffnen und Schließen der Sicherungsteile eine zweidimensionale Wippbewegung des Betätigungsorgans stattfindet. Bei geeigneter Führung des Betätigungsorgans ist eine solche Bewegung innerhalb des Basisteils mühelos realisierbar.

Um nun das Betätigungsorgan relativ zum Ankerteil zu halten und eine einfache Führung zu realisieren ist es von weiterem Vorteil, wenn die Führungsschlitze oder Führungsausnehmungen bzw. Führungsnuten benachbarter Sicherungsteile auf entgegengesetzten Seiten des Ankerteils und des Betätigungsorgans ausgebildet sind, so dass dadurch eine Anbindung des Betätigungsorgans am Ankerteil realisiert ist. Das Maß des Entfernens des Betätigungsorgans vom Ankerteil ist somit durch die Beabstandung der Schwenkstifte am Sicherungsteil und durch die genaue Ausbildung der Führungsschlitze bzw. Führungsausnehmungen im Betätigungsorgan und im Ankerteil vorgegeben.

Bereits zuvor ist ausgeführt worden, dass das Betätigungsorgan zur gleichzeitigen Betätigung sämtlicher Sicherungsteile dient. Entsprechend den voranstehenden Ausführungen besteht zwischen dem Betätigungsorgan und den Sicherungsteilen eine Wirkverbindung, so dass eine Schwenkbewegung der Sicherungsteile aufgrund einer Aktion des Betätigungsorgans möglich ist.

Im Rahmen einer ganz besonders einfachen Ausführung der erfindungsgemäßen Vorrichtung arbeitet das Betätigungsorgan zumindest teilweise aufgrund von Schwerkraft, nämlich dahingehend, dass das Betätigungsorgan aufgrund von Schwerkraft in die geöffnete Entnahmeposition der Sicherungsteile fällt. Entsprechend ist das Betätigungsorgan in die geschlossene Sicherungsposition der Sicherungsteile hebbar und in beiden Positionen festlegbar und arretierbar. Zur Betätigung des Betätigungsorgans könnte ein Betätigungshebel, ein Knauf oder dergleichen vorgesehen sein, so dass sich das Betätigungsorgan von außerhalb des Basisteils in die geschlossene Sicherungsposition heben lässt, wodurch sich sämtliche Sicherungsbügel schließen. Dabei ist es von ganz besonderem Vorteil, wenn die Bewegung des Betätigungsorgans und somit die Bewegung der Sicherungsteile elastisch gedämpft ist, so dass bei einer Entriegelung eine zeitlich verzögerte Öffnung der Sicherungsteile stattfindet. Die Dämpfung könnte auf ähnliche Weise realisiert sein, wie dies bei modernen Kraftfahrzeugen bei den dortigen Handgriffen der Fall ist, wonach nämlich eine Federdämpfung, eine pneumatische Dämpfung oder eine Dämpfung mittels Silikon oder dergleichen realisiert ist.

Jedenfalls ist es von Vorteil, wenn das Betätigungsorgan über Federkraft, pneumatische oder dergleichen vorzugsweise in gedämpfter Bewegung in die geöffnete Entnahmeposition der Sicherungsteile senkbar und in die geschlossene Sicherungsposition der Sicherungsteile hebbar und in beiden Positionen festlegbar und arretierbar ist. Selbstverständlich ist auch eine Umkehr möglich, wonach im abgesenkten Zustand des Betätigungsorgans die Sicherungsteile geschlossen sind.

Im Rahmen einer weiteren Ausgestaltungsvariante lässt sich das Betätigungsorgan über einen Elektromotor, vorzugsweise in gedämpfter Bewegung, in die geöffnete Entnahmeposition der Sicherungsteile senken und in die geschlossene Sicherungsposition der Sicherungsteile heben. Auch hier ist eine umgekehrte Anordnung bzw. ein umgekehrter Sicherungs- und Entsicherungsvorgang denkbar. In beiden Positionen ist das Betätigungsorgan und sind somit die Sicherungsteile festlegbar und arretierbar.

Der Antrieb für das Betätigungsorgan, so beispielsweise der elektrische Motor, könnte in oder auf dem Basiskörper angeordnet sein. Im Rahmen einer ganz besonders vorteilhaften Ausgestaltung ist der Motor derart dimensioniert, dass er in den Basiskörper, vorzugsweise im oberen Bereich, gerade hineinpasst, so dass er sich modular einstecken und auch wieder entfernen lässt. Ein einfacher Austausch des Antriebs ist dabei gewährleistet. Ebenso ist ein Aufstecken des Motors auf den Basiskörper möglich.

Des Weiteren ist es von Vorteil, wenn der Antrieb eine interne Stromversorgung, vorzugsweise einen Akku, aufweist. Ebenso ist es denkbar, dass ein externer Anschluss an das Stromnetz möglich ist. Die Aufladung eines Akkus mittels Solarzellen ist ebenfalls denkbar, wobei eine photovoltaische Beschichtung von Bereichen des Basiskörpers denkbar ist. Wesentlich ist jedenfalls, dass grundsätzlich eine elektrische Betätigung des Betätigungsorgans möglich ist, wodurch sich die Möglichkeit der Fernsteuerung mittels miniaturisiertem Handschalters ergibt.

Wie bereits zuvor ausgeführt, sind die Sicherungsteile in der Verschlussposition arretierbar und dabei vorzugsweise abschließbar, so dass ein unautorisiertes Öffnen der Sicherungsteile nicht möglich ist. Zum Abschließen der Sicherungsteile ist eine Relativbewegung zwischen dem Ankerteil und dem Betätigungsorgan unterbunden, so dass die an beide Teile gekoppelten Sicherungsteile unbeweglich und daher nicht öffenbar sind. Zum Abschließen der Sicherungsteile kann ein Riegel vorgesehen sein, der von außerhalb des Basisteils auf oder in das Betätigungsorgan wirkt oder zwischen dem Betätigungsorgan und dem Ankerteil bzw. dem Basisteil wirkt.

Im Rahmen einer wirksamen Absicherung und im Rahmen einer einfachen Ausgestaltung ist es denkbar, dass der Riegel Bestandteil eines mechanischen oder elektrischen oder elektromagnetischen Schlosses ist. Auch insoweit ist eine automatische Betätigung der Verschlusseinrichtung denkbar, insbesondere auch mittels Fernbedienung.

An dieser Stelle sei angemerkt, dass der Riegel an beliebigen Stellen des Basisteils ausgebildet sein kann, zumal er von überall aus auf das Betätigungsorgan in sperrender Weise wirken kann. In vorteilhafter Weise ist der Riegel im Fußbereich in oder an dem Basiskörper angeordnet, wobei darauf abzustellen ist, ob es sich bei der Vorrichtung um ein Standteil oder um ein Wandteil bzw. Tischteil handelt. So wird der Riegel vorzugsweise und in vorteilhafter Weise entsprechend der konkreten Anbringung der Vorrichtung dort vorgesehen, wo er sich mühelos bedienen lässt. Im Falle einer Fernbedienung spielt dies jedoch allenfalls eine untergeordnete Rolle.

Wie bereits zuvor erwähnt, kann der Antrieb für das Betätigungsorgan und/oder der Riegel bzw. das Schloss fernbetätigbar sein. Dazu könnte eine Fernbetätigung über HF-Signale mit entsprechenden Sendern/Empfängern stattfinden, wie man sie aus unterschiedlichsten Anwendungen kennt. Eine HF-Fernbedienung hat gegenüber einer im Infrarotbereich arbeitenden Fernbedienung den enormen Vorteil, dass sie eine größere Reichweite hat und dass man mit ihr auch Hindernisse umgehen kann. Eine HF-Fernbedienung ist insoweit auf jeden Fall von Vorteil.

In besonders raffinierter Weise lässt sich die Position des Betätigungsorgans detektieren, wobei dem Basiskörper eine vorzugsweise batteriebetriebene oder batteriegepufferte akustische und/oder optische Anzeige zugeordnet sein kann, die in Abhängigkeit von der Position des Betätigungsorgans die Verschlussposition oder die Entnahmeposition der Sicherungsteile anzeigt. So lässt sich beispielsweise über eine optische Anzeige die geschlossene Position visualisieren, während im geöffneten Zustand ein Ton oder eine Tonfolge ausgesendet werden kann, beispielsweise dann, wenn die Vorrichtung über einen definierbaren längeren Zeitraum im geöffnetem Zustand verbleibt. Damit ist wirksam vermieden, dass man die Vorrichtung aus Versehen im geöffneten Zustand belässt und somit einen Diebstahl der Brillen ermöglicht.

Ebenso ist es denkbar, dass die Position des Betätigungsorgans detektierbar und dass dem Basiskörper eine vorzugsweise batteriebetriebene oder batteriegepufferte Alarmanlage zugeordnet ist, die in Abhängigkeit von der Position des Betätigungsorgans unter Berücksichtigung des Schließzustands auslösbar ist. So könnte beim gewaltsamen Öffnen ein Alarm ausgelöst werden, so dass auch insoweit ein weiterreichender Schutz gewährleistet ist. Ebenso ist es denkbar, dass den einzelnen Sicherungsteilen ein besonderer Detektor zugeordnet ist, der ein darauf ruhendes Gewicht detektiert. Bei Entnahme der Brille würde sich das Sicherungsteil zumindest geringfügig nach oben bewegen, wodurch der Detektor eine Entnahme der Brille registriert. Auch dies könnte mit einem akustischen und/oder lichtoptischen Signal gekoppelt sein, so dass eine weiterreichende Absicherung realisiert ist.

Des Weiteren sei angemerkt, dass der Basiskörper zum Stellen auf den Boden oder auf einen Tisch mit einem Fußteil ausgeführt sein kann. Ebenso lässt sich der Basiskörper zum Hängen an die Decke oder an eine Wand mit entsprechenden Halterungen versehen.

Des Weiteren ist es denkbar, dass dem Basisteil eine vorzugsweise innere Lichtquelle mit mindestens einem Lichtauslass zugeordnet ist, wobei der Lichtauslass ohne weiteres auch dem Sicherungsteil oder dem Auflageteil zugeordnet sein kann. Die Verwendung von Lichtleitfasern mit definiertem Lichtaustritt ist denkbar, wodurch sich ganz besondere Effekte erzeugen lassen. Auch die Verwendung von Plexiglas mit einem Lichtaustritt im Kantenbereich ist von Vorteil.

Voranstehend ist die erfindungsgemäße Vorrichtung mit einem singulären Basisteil beschrieben worden. Ebenso ist es möglich, dass auf einem gemeinsamen Sockel mehrere der Basisteile vertikal und dabei parallel zueinander angeordnet sind. Eine solche parallele Anordnung ist auch an einer Wand mit entsprechenden Halterungen denkbar, so dass sich eine ganze Batterie entsprechender Basisteile in identischer Ausgestaltung nebeneinander und parallel zueinander realisieren lässt. Auch könnten mehrere der Basisteile um eine zentrale Säule herum auf einem Schranksockel oder dergleichen angeordnet sein. Auch lässt sich eine Anordnung mehrerer Basisteile in Art einer Revolveranordnung auf drehbarer Basis realisieren. Beliebige Anordnungen einzelner Basisteile in fester Relation zueinander sind denkbar und zwar ungeachtet der konkreten Positionierung und Bestimmung.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche und andererseits auf die nachfolgende Erläuterung von Ausführungsbeispielen der Erfindung anhand der Zeichnung zu verweisen. In Verbindung mit der Erläuterung der bevorzugten Ausführungsbeispiel der Erfindung anhand der Zeichnung werden auch im allgemeinen bevorzugte Ausgestaltungen und Weiterbildungen der Lehre erläutert. In der Zeichnung zeigen
- Fig. 1a, b: in einer schematische Seitenansicht, teilweise, ein Ausführungsbeispiel einer erfindungsgemäßen Vorrichtung mit aufgelegter Brille im geschlossenen und geöffneten Zustand,
- Fig. 2a, b: in einer perspektivischen Ansicht die Vorrichtung aus Fig. 1 im geschlossenen und geöffneten Zustand,
- Fig. 3a, b, c: ein erstes konkretes Ausführungsbeispiel einer erfindungsgemäßen Vorrichtung im geschlossenen, teilweise geöffneten und insgesamt geöffneten Zustand, wobei das Betätigungsorgan über Schwerkraft öffnet,
- Fig. 4a, b, c: ein zweites konkretes Ausführungsbeispiel einer erfindungsgemäßen Vorrichtung im geschlossenen, teilweise geöffneten und insgesamt geöffneten Zustand, wobei das Betätigungsorgan über Federkraft beaufschlagt öffnet und schließt,
- Fig. 5a, b, c: ein drittes konkretes Ausführungsbeispiel einer erfindungsgemäßen Vorrichtung im geschlossenen, teilweise geöffneten und insgesamt geöffneten Zustand, wobei das Betätigungsorgan über einen elektrischen Motor betätigt öffnet und schließt,
- Fig. 6a: in einer schematischen Rückansicht eine erfindungsgemäße Vorrichtung mit dort eingesteckten Bügelhaltern und
- Fig. 6b: in einer schematischen Draufsicht einen Schnitt durch den Basiskörper und auf den Bügelhalter und
- Fig. 7: in einer schematischen Ansicht die Folge des Einsteckens einerseits des Bügelhalters und andererseits des Auflageteils, der Einfachheit halber von einer Seite her gezeichnet.

Die Abfolge der Fig. 1 und 2 zeigt in schematischen Ansichten, teilweise, den grundsätzlichen Aufbau einer erfindungsgemäßen Vorrichtung zur Präsentation von Brillen 1, wobei die Vorrichtung einen Basiskörper 2 und von dem Basiskörper 2 getragene Aufnahmeeinrichtungen 3 zu gesicherten Aufnahme jeweils einer Brille 1 umfasst. Jede Aufnahmeeinrichtung 3 hat wiederum ein Auflageteil 4 zum Auflegen der Brille 1 und ein Sicherungsteil 5 zur Entnahmesicherung der aufliegenden Brille 1. Die Sicherungsteile 5 sind gemeinsam von einer die Brille 1 sichernden Verschlussposition gemäß den Fig. 1a und 2a in eine die Brille 1 freigebende Entnahmeposition gemäß den Fig. 1b und 2b verbringbar.

Erfindungsgemäß sind die Sicherungsteile 5 von der Verschlussposition gemäß den Fig. 1a und 2a in die Entnahmeposition gemäß den Fig. 1b und 2b vom Auflageteil 4 weg schwenkbar, was sich der den Fig. 1 und 2 entnehmbaren Folge des Bewegungsablaufs entnehmen lässt.

Die Fig. 3a, 3b und 3c, 4a, 4b und 4c und 5a, 5b und 5c zeigen im Rahmen konkreter Ausführungsbeispiele im Detail, wie die Schwenkbewegung der Sicherungsteile 5 in Bezug auf das feststehende Auflageteil 4 realisiert ist.

Die Fig. 1 und 2 lassen des Weiteren erkennen, dass zur Auflage der Brillenbügel 6 Bügelhalter 7 vorgesehen sind, die auf der dem Auflageteil 4 und dem Sicherungsteil 5 gegenüberliegenden Seite des Basiskörpers 2 im Basiskörper 2 angeordnet sind. Die Bügelhalter 7 ragen mit einer Stange 8 vom Basiskörper 2 weg und erstrecken sich über Bügel 9 zur Seite, so dass die Brille 1 mit ihren Brillenbügeln 6 dort .zur Auflage kommt, wie dies der Fig. 1 entnehmbar ist.

Die Fig. 1 und 2 lassen des Weiteren gemeinsam erkennen, dass das Sicherungsteil 5 nahezu insgesamt in das Innere des Basiskörpers 2 einschwenkbar ist, so dass bei geöffnetem Sicherungsteil 5 ein ungehinderter Zugriff auf die Brille 1 möglich ist.

In den Fig. 1 und 2 ist des Weiteren angedeutet, dass das Auflageteil 4 einen gewölbten Auflagebereich 10 und einen endseitigen Anschlagbereich 11 zum Eingriff des freien Endes des Sicherungsteils 5 aufweist.

Des Weiteren ist in den Fig. 2a und 2b angedeutet, dass die Bügel 9 des Bügelhalters 7 mit Kunststoff überzogen sind, um nämlich die Brille 1 zu schonen und dieser einen sicheren Halt zu gewährleisten.

Bei dem in den Fig. 3a, 3b, und 3c gezeigten Ausführungsbeispiel ist erkennbar, dass die Schwenkachse des Sicherungsteils 5 innerhalb des Basiskörpers 2 liegt. Zur Betätigung der Sicherungsteile 5 ist ein Betätigungsorgan 12 vorgesehen, weiches innerhalb des Basiskörpers 2 relativ zu einem Ankerteil 13 verschiebbar ist, welches wiederum dem Basiskörper 2 fest zugeordnet ist. Das Betätigungsorgan 12 ist als Betätigungsstange ausgeführt. Entsprechend ist das Ankerteil 13 als ortsfeste Ankerstange ausgeführt, wobei das Ankerteil 13 ohne weiteres auch als integraler Bestandteil des Basiskörpers 2 bzw. des durch den Basiskörper 2 gebildeten Gehäuses oder des entsprechenden Profils ausgeführt sein kann.

Die Fig. 3a, 3b und 3c lassen des Weiteren erkennen, dass das Sicherungsteil 5 zwei paarweise orthogonal abragende Schwenkstifte 14 umfasst, die im Ankerteil 13 und im Betätigungsorgan 12 paarweise ausgebildete Schwenkführungen 15 eingreifen. Durch diese Anordnung und Ausgestaltung lassen sich die Sicherungsteile 5 gleichzeitig verschwenken, nämlich auf eine Bewegung des Betätigungsorgans 12 hin, wobei die Bewegung des Betätigungsorgans 12 parallel zum Ankerteil 13 und somit auch parallel zum Basiskörper 2 - im Basiskörper 2 - erfolgt.

Die Fig. 3a, 3b und 3c lassen des Weiteren erkennen, dass die Sicherungsteile 5 im geschlossenen Zustand verriegelbar sind, nämlich mittels eines Riegels 16, der das Betätigungsorgan 12 im gehobenen Zustand bei verriegelten Sicherungsteilen 5 hält. Der Riegel 16 ist einem mechanischem Schloss 17 zugeordnet. Wird der Riegel 16 über das Schloss 17 gelöst, kann sich das Betätigungsorgan 12 über die Schwerkraft nach unten bewegen, wie dies in Fig. 3b bis hin zu Fig. 3c dargestellt ist. Im völlig abgesenkten Zustand des Betätigungsorgans 12 sind die Sicherungsteile 5 komplett in den geöffneten Zustand verschwenkt und dabei weggeklappt, so dass das Auflageteil 4 unbehindert freiliegt.

In den Fig. 3a, 3b und 3c ist des Weiteren angedeutet, dass die Vorrichtung mit einer Alarmanlage 18 ausgestattet ist, die beim unberechtigten Öffnen der Sicherungsteile 5 einen akustischen und/oder optischen Alarm auslöst.

Die Fig. 4a, 4b und 4c zeigen ein zweites Ausführungsbeispiel einer erfindungsgemäßen Vorrichtung bei der das Betätigungsorgan 12 über Federkraft betätigbar ist. Dies ist symbolisch durch die Federanordnung 19 dargestellt. Auch hier befinden sich die Sicherungsteile 5 im geschlossenen Zustand, wenn das Betätigungsorgan 12 angehoben und über das Schloss 17 bzw. den Riegel 16 gesichert ist. Nach dem Entriegeln über das Schloss 17 gleitet das Betätigungsorgan 12 unter wippender Bewegung nach oben, wird nämlich durch die Federanordnung 19 nach oben gezogen, bis gemäß Fig. 4c die Sicherungsteile 5 komplett geöffnet sind. Die Bewegung der Sicherungsteile 5 erfolgt gedämpft, d.h. zeitlich verzögert.

Die Fig. 5a, 5b und 5c zeigen ein drittes Ausführungsbeispiel einer erfindungsgemäßen Vorrichtung, wobei die Betätigung des Betätigungsorgans 12 über einen elektrischen Motor 20 erfolgt. Eine besondere Verriegelung ist dabei nicht mehr erforderlich, da das Betätigungsorgan 12 insgesamt über den Motor 20 gehalten und in der jeweiligen Position arretiert wird. Eine solche Anordnung ist ideal zur Realisierung einer Fernsteuerung, wie dies in dem allgemeinen Teil der Beschreibung ausgeführt ist.

Zu dem elektrischen Motor 20 sei angemerkt, dass dieser exakt auf den Basiskörper 2 abgestimmt ist, so dass er diesen nach oben hin verlängert. Auch hier kann eine Alarmanlage 18 vorgesehen sein, die über eine Sensoranordnung 21 betätigbar ist.

Die Fig. 6a und 6b zeigen die erfindungsgemäße Vorrichtung in Bezug auf den Bügelhalter 7 mit der Stange 8 und den abragenden Bügeln 9, wobei der Bügelhalter 7 am Basiskörper 2 festlegbar ist. In den Fig. ist im Übrigen angedeutet, dass der Bügelhalter 7 mit einem schützenden Schlauch 22 überzogen ist.

Schließlich zeigt Fig. 7 in einer schematischen Ansicht den Basiskörper 2, in den das Auflageteil 4 einschraubbar und der Bügelhalter 7 einsteckbar bzw. einschiebbar ist. Der Einfachheit halber sind die beiden Bauteile auf der gleichen Seite dargestellt, wenngleich sie einander gegenüberliegend angeordnet sind, wie sich dies den voranstehend erörterten Fig. entnehmen lässt.

Schließlich sei darauf hingewiesen, dass die voranstehend erörterten Ausführungsbeispiele die beanspruchte Lehre erläutern, diese jedoch nicht auf die Ausführungsbeispiele einschränken.

## Patentansprüche

1. Vorrichtung zur Präsentation von Brillen (1), mit einem Basiskörper (2) und mit mehreren von dem Basiskörper (2) getragenen Aufnahmeeinrichtungen (3) zur gesicherten Aufnahme jeweils einer Brille (1), wobei jede Aufnahmeeinrichtung (3) mindestens ein Auflageteil (4) zum Auflegen der Brille (1) und ein Sicherungsteil (5) zur Entnahmesicherung der aufliegenden Brille (1) umfasst und wobei die Sicherungsteile (5) gemeinsam von einer die Brille (1) sichernden Verschlussposition in eine die Brille (1) freigebenden Entnahmeposition verbringbar sind,
**dadurch gekennzeichnet, dass** die Sicherungsteile (5) von der Verschlussposition in die Entnahmeposition vom Auflageteil (4) weg schwenkbar sind.

2. Vorrichtung nach Anspruch 1, **dadurch gekennzeichnet, dass** die Auflageteile (4) vorzugsweise an vorgegebenen Stellen in das Basisteil (2) einsteckbar und dort arretierbar sind und/oder dass die Auflageteile (4) im Wesentlichen orthogonal vom Basiskörper (2) abragen und/oder dass die Auflageteile (4) stangen- bzw. stabförmig ausgebildet sind und/oder dass die Auflageteile (4) mit Kunststoff beschichtet oder mit einem Schlauchmaterial vorzugsweise aus Kunststoff überzogen sind.

3. Vorrichtung nach Anspruch 1 oder 2, **dadurch gekennzeichnet, dass** die Auflageteile (4) einen vorzugsweise nach unten gewölbten Auflagebereich (10) zur Auflage des Nasenbügels der Brille (1) haben, wobei der Auflagebereich (10) Stufen, Riffelungen oder dergleichen zur sicheren Positionierung des Nasenbügels umfassen kann.

4. Vorrichtung nach einem der Ansprüche 1 bis 3, **dadurch gekennzeichnet, dass** die Auflageteile (4) einen vorzugsweise endseitigen Anschlagbereich (11) zum Anschlag für das freien Ende des Sicherungsteils (5) oder zu dessen Eingriff haben.

5. Vorrichtung nach einem der Ansprüche 1 bis 4, **dadurch gekennzeichnet, dass** auf der den Auflageteilen (4) und Sicherungsteilen (5) abgewandten Seite des Basiskörpers für jede Brille (1) ein Bügelhalter (7) angeordnet ist, wobei der Bügelhalter (7) einen Eingriffsbereich zum Einstecken in den Basiskörper (2), eine vom Basiskörper (2) abragende Stange (8) und beidseits von der Stange (8) zur Seite abragende Bügel (9) zum Auflegen der Brillenbügel (6) umfassen kann und wobei der Bügelhalter (7) zumindest im Bereich der Bügel (9) mit Kunststoff beschichtet oder mit einem Schlauch (22), vorzugsweise aus Kunststoff, überzogen sein kann.

6. Vorrichtung nach einem der Ansprüche 1 bis 5, **dadurch gekennzeichnet, dass** das Sicherungsteil (5) in der Verschlussposition von dem Basiskörper (2) vorzugsweise orthogonal abragt und sich im Bereich des vorderen freien Endes zum Auflageteil (4) hin erstreckt und dabei eine auf dem Auflageteil (4) aufliegende Brille (1) im Bereich des Nasenbügels vorzugsweise mit Abstand umgreift, wobei die Sicherungsteile (5) hakenförmig, vorzugsweise um etwa 90° abgewinkelt, ausgebildet sein können.

7. Vorrichtung nach einem der Ansprüche 1 bis 6, **dadurch gekennzeichnet, dass** die Sicherungsteile (5) um eine im Inneren des Basiskörpers (2) liegende Schwenkachse schwenkbar sind.

8. Vorrichtung nach einem der Ansprüche 1 bis 7, **dadurch gekennzeichnet, dass** die Sicherungsteile (5) über ein Betätigungsorgan (12) gemeinsam schwenkbar sind, wobei der Basiskörper (2) als Säule ausgeführt und das Betätigungsorgan (12) innerhalb des Basiskörpers (2) relativ zu einem Ankerteil (13) bewegbar bzw. verschiebbar sein kann.

9. Vorrichtung nach Anspruch 8, **dadurch gekennzeichnet, dass** das Betätigungsorgan (12) als im Inneren des Basiskörpers (2) verschiebbar angeordnete Betätigungsstange ausgeführt ist, wobei das Ankerteil (13) als im Inneren des Basiskörpers (2) ortsfest angeordnete Ankerstange ausgeführt sein kann oder wobei das Ankerteil (13) integraler Bestandteil des den Basiskörper (2) bildenden Gehäuses oder Profils sein kann.

10. Vorrichtung nach Anspruch 8 oder 9, **dadurch gekennzeichnet, dass** das Sicherungsteil (5) zwei paarweise vorzugsweise orthogonal abragende Schwenkstifte (14) umfasst, die in im Ankerteil (13) und im Betätigungsorgan (12) paarweise ausgebildete Schwenkführungen (15) eingreifen, wobei die Schwenkführungen (15) als Führungsschlitze oder Führungsausnehmungen ausgeführt sein können und wobei die Führungsschlitze oder Führungsausnehmungen benachbarter Sicherungsteile (5) auf entgegengesetzten Seiten des Ankerteils (13) und des Betätigungsorgans (12) ausgebildet sein können.

11. Vorrichtung nach einem der Ansprüche 8 bis 10, **dadurch gekennzeichnet, dass** das Betätigungsorgan (12) aufgrund von Schwerkraft in die geöffnete Entnahmeposition der Sicherungsteile (5) fällt und in die geschlossene Sicherungsposition der Sicherungsteile (5) hebbar und in beiden Positionen festlegbar und arretierbar ist, wobei die Bewegung des Betätigungsorgans (12) und der Sicherungsteile (5) elastisch gedämpft sein kann.

12. Vorrichtung nach einem der Ansprüche 8 bis 10, **dadurch gekennzeichnet, dass** das Betätigungsorgan (12) über Federkraft, über einen Elektromotor (20), pneumatisch oder dergleichen, vorzugsweise in gedämpfter Bewegung, in die geöffnete Entnahmeposition der Sicherungsteile (5) senkbar und in die geschlossene Sicherungsposition der Sicherungsteile (5) hebbar (oder umgekehrt) und in beiden Positionen festlegbar und arretierbar ist.

13. Vorrichtung nach Anspruch 12, **dadurch gekennzeichnet, dass** der Antrieb für das Betätigungsorgan (12) in oder auf dem Basiskörper (2) angeordnet ist, wobei der Antrieb eine interne Stromversorgung, vorzugsweise einen Akku, haben kann.

14. Vorrichtung nach einem der Ansprüche 1 bis 13, **dadurch gekennzeichnet, dass** die Sicherungsteile (5) in der Verschlussposition arretierbar, vorzugsweise abschließbar, sind, wobei zum Abschließen der Sicherungsteile (5) eine Relativbewegung zwischen dem Ankerteil (13) und dem Betätigungsorgan (12) unterbunden sein kann.

15. Vorrichtung nach Anspruch 14, **dadurch gekennzeichnet, dass** zum Abschließen der Sicherungsteile (5) ein Riegel (16) vorgesehen ist, der von außerhalb des Basisteils (2) auf oder in das Betätigungsorgan (12) wirkt, wobei der Riegel (16) Bestandteil eines mechanischen oder elektrischen oder elektromagnetischen Schlosses sein kann.

16. Vorrichtung nach Anspruch 14 bis 15, **dadurch gekennzeichnet, dass** der Riegel (16) vorzugsweise im Fußbereich in oder an dem Basiskörper (2) angeordnet ist.

17. Vorrichtung nach einem der Ansprüche 13 bis 16, **dadurch gekennzeichnet, dass** der Antrieb für das Betätigungsorgan (12) und/oder der Riegel (16) bzw. das Schloss fernbetätigbar ist, wobei die Fernbetätigung über NF-Signale mit entsprechenden Sendern/Empfängern erfolgen kann.

18. Vorrichtung nach einem der Ansprüche 1 bis 17, **dadurch gekennzeichnet, dass** die Position des Betätigungsorgans (12) detektierbar ist und dass dem Basiskörper (2) eine vorzugsweise batteriebetriebene oder batteriegepufferte akustische und/oder optische Anzeige zugeordnet ist, die in Abhängigkeit von der Position des Betätigungsorgans (12) die Verschlussposition oder die Entnahmeposition der Sicherungsteile (5) anzeigt, und/oder dass dem Basiskörper (2) eine vorzugsweise batteriebetriebene oder batteriegepufferte Alarmanlage (18) zugeordnet ist, die in Abhängigkeit von der Position des Betätigungsorgans (12) unter Berücksichtigung des Schließzustands auslösbar ist.

19. Vorrichtung nach einem der Ansprüche 1 bis 18, **dadurch gekennzeichnet, dass** der Basiskörper (2) zum Stellen auf den Boden oder auf einen Tisch mit einem Fußteil oder zum Hängen an die Decke oder Wand mit entsprechender Halterung ausgeführt ist, wobei das Basisteil (2) eine Lichtquelle und mindestens einen Lichtauslass umfassen kann.

## Claims

1. A device for the presentation of spectacles (1), having a base body (2) and a plurality of receiving devices (3), supported by the base body (2), each to receive securely a respective pair of spectacles (1), wherein each receiving device (3) comprises at least one support member (4) on which to place the spectacles (1) and a securing member (5) for preventing removal of the spectacles (1) resting thereupon, and wherein the securing members (5) can be brought, together, from a closure position securing the spectacles (1) into a removal position releasing the spectacles (1),
**characterized in that** the securing members (5) are pivotable away from the support member (4), from the closure position into the removal position.

2. A device according to claim 1, **characterized in that** the support members (4) are preferably insertable into the base member (2) at predetermined points and can be arrested there and/or **in that** the support members (4) protrude substantially orthogonally from the base body (2) and/or **in that** the support members (4) are in the shape of rods or bars and/or **in that** the support members (4) are coated with plastics material or are covered by a tubular material, preferably made of plastics material.

3. A device according to claim 1 or 2, **characterized in that** the support members (4) have a preferably downward-curved support region (10) on which to place the bridge of the spectacles (1), wherein the support region (10) may comprise steps, corrugations or the like for secure positioning of the bridge.

4. A device according to any one of claims 1 to 3, **characterized in that** the support members (4) have a stop region (11) preferably at the end as a stop for the free end of the securing member (5) or for the engagement thereof.

5. A device according to any one of claims I to 4, **characterized in that** on the side of the base body facing away from the support members (4) and securing members (5) a side-piece support (7) is arranged for each pair of spectacles (1), wherein the side-piece support (7) may comprise an engagement region for insertion into the base body (2), a rod (8) protruding from the base body (2), and curved members (9), protruding to the side from the rod (8) on both sides, on which to set down the spectacle side-pieces (6), and wherein the side-piece support (7), at least in the region of the curved members (9), may be coated with plastics material or covered by a tube (22), preferably of plastics material.

6. A device according to any one of claims 1 to 5, **characterized in that** the securing member (5) in the closure position preferably protrudes orthogonally from the base body (2) and in the region of the forward free end extends to the support member (4) and thus engages, in the bridge region, preferably with clearance, around a pair of spectacles (1) lying on the support member (4), wherein the securing members (5) may be hook-like, preferably angled through around 90°.

7. A device according to any one of claims 1 to 6, **characterized in that** the securing members (5) are pivotable about a pivot axis located within the base body (2).

8. A device according to any one of claims 1 to 7, **characterized in that** the securing members (5) are pivotable, together, via an actuating device (12), wherein the base body (2) may be in the form of a column and the actuating device (12) may be movable or able to slide within the base body (2) relative to an anchor member (13).

9. A device according to claim 8, **characterized in that** the actuating device (12) is in the form of an actuating rod arranged to slide inside the base body (2), wherein the anchor member (13) may be in the form of an anchor rod fixedly arranged inside the base body (2) or wherein the anchor member (13) may form an integral part of the housing or profile section forming the base body (2).

10. A device according to claim 8 or 9, **characterized in that** the securing member (5) comprises two pivot pins (14) protruding preferably orthogonally as a pair and engaging in pivot guides (15) formed as a pair in the anchor member (13) and in the actuating device (12), wherein the pivot guides (15) may be in the form of guide slots or guide recesses and wherein the guide slots or guide recesses of adjacent securing members (5) may be formed on opposite sides of the anchor member (13) and of the actuating device (12).

11. A device according to any one of claims 8 to 10, **characterized in that** the actuating device (12) drops by gravity into the opened removal position of the securing members (5) and can be lifted into the closed securing position of the securing members (5) and fixed and arrested in both positions, wherein the movement of the actuating device (12) and of the securing members (5) may be resiliently damped.

12. A device according to any one of claims 8 to 10, **characterized in that** the actuating device (12) can be lowered into the opened removal position of the securing members (5) via spring force, via an electric motor (20), or pneumatically or the like, preferably in a damped movement, and can be lifted into the closed securing position of the securing members (5) (or vice versa) and fixed and arrested in both positions.

13. A device according to claim 12, **characterized in that** the drive for the actuating device (12) is arranged in or on the base body (2), wherein the drive may have an internal current supply, preferably a battery.

14. A device according to any one of claims 1 to 13, **characterized in that** the securing members (5) can be arrested, preferably locked, in the closure position, wherein a relative movement between the anchor member (13) and the actuating device (12) may be prevented in order to lock the securing members (5).

15. 1a device according to claim 14, **characterized in that** in order to lock the securing members (5) a bolt (16) is provided which acts from outside the base part (2) or in the actuating device (12), wherein the bolt (16) may be part of a mechanical or electrical or electromagnetic lock.

16. A device according to claim 14 or claim 15, **characterized in that** the bolt (16) is preferably arranged in the foot region in or on the base body (2).

17. A device according to any one of claims 13 to 16, **characterized in that** the drive for the actuating device (12) and/or of the bolts (16) or the lock can be operated by remote control, wherein the remote control operation may take place via HF signals with corresponding transmitters/receivers.

18. A device according to any one of claims 1 to 17, **characterized in that** the position of the actuating device (12) is detectable and **in that** the base body (2) has associated with it a preferably battery-operated or battery-buffered acoustic and/or optical indicator, which in dependence on the position of the actuating device (12) indicates the closed position or the removal position of the securing members (5), and/or **in that** the base body (2) has associated with it a preferably battery-operated or battery-buffered alarm system (18) which in dependence on the position of the actuating device (12) can be set off, taking into account the state of closure.

19. A device according to any one of claims 1 to 18, **characterized in that** the base body (2), for setting on the ground or on a table, is provided with a foot part or, for hanging on the ceiling or wall, with a corresponding fixing means, wherein the base part (2) may comprise a light source and at least one light outlet.

## Revendications

1. Dispositif pour la présentation de lunettes (1), avec un corps de base (2) et avec plusieurs équipements de réception (3) portés par le corps de base (2) pour la réception protégée respectivement d'une paire de lunettes (1), chaque équipement de réception (3) comprenant au moins une pièce d'appui (4) pour l'appui des lunettes (1) et une pièce d'arrêt (5) pour l'arrêt d'extraction des lunettes (1) présentées et les pièces d'arrêt (5) pouvant être amenées ensemble d'une position de fermeture mettant les lunettes (1) en sécurité à une position d'extraction libérant les lunettes (1),
**caractérisé par le fait que** les pièces d'arrêt (5) sont pivotantes de la position de fermeture à la position d'extraction en s'écartant de la pièce d'appui (4).

2. Dispositif selon la revendication 1, **caractérisé par le fait que** les pièces d'appui (4) peuvent être enfichées à des emplacements prédéfinis dans la pièce de base (2) et y être arrêtées et/ou que les pièces d'appui (4) font saillie pour l'essentiel orthogonalement depuis le corps de base (2) et/ou que les pièces d'appui (4) sont réalisées en forme de tringles ou respectivement de barreaux et/ou que les pièces d'appui (4) sont enduites de matière synthétique ou recouvertes d'un matériau de tuyau de préférence en matière synthétique.

3. Dispositif selon la revendication 1 ou 2, **caractérisé par le fait que** les pièces d'appui (4) ont une zone d'appui (10) de préférence courbée vers le bas pour la mise en appui de la barrette de nez des lunettes (1), la zone d'appui (10) pouvant comprendre des gradins, des cannelure ou similaires pour le positionnement sûr de la barrette de nez.

4. Dispositif selon l'une des revendications 1 à 3, **caractérisé par le fait que** les pièces d'appui (4) ont une zone de butée (11), de préférence du côté d'extrémité, pour la butée pour l'extrémité libre de la pièce d'arrêt (5) ou pour sa prise.

5. Dispositif selon l'une des revendications 1 à 4, **caractérisé par le fait qu'**un support de branche (7) est disposé pour chaque paire de lunettes (1) sur le côté du corps de base (2) écarté des pièces d'appui (4) et des pièces d'arrêt (5), le support de branche (7) pouvant comprendre une zone de prise pour être enfichée dans le corps de base (2), une tringle (8) faisant saillie hors du corps de base (2) et un étrier (9) en saillie hors de la tringle (8) sur le côté pour la mise en appui des branches de lunettes (6) et le support de branche (7) pouvant être enduit de matière synthétique ou recouvert d'un tuyau (22), de préférence en matière synthétique, au moins dans la zone de l'étrier (9).

6. Dispositif selon l'une des revendications 1 à 5, **caractérisé par le fait que** la pièce d'arrêt (5) fait saillie hors du corps de base (2), de préférence orthogonalement, dans la position de fermeture et s'étend vers la pièce d'appui (4) dans la zone de l'extrémité antérieure libre et entoure dans ce cas, de préférence à écartement, une paire de lunettes (1) se trouvant en appui sur la pièce d'appui, dans la zone de la barrette de nez, les pièces d'arrêt (5) pouvant être réalisées en forme de crochet, de préférence pliées d'environ 90°.

7. Dispositif selon l'une des revendications 1 à 6, **caractérisé par le fait que** les pièces d'arrêt (5) sont pivotantes autour d'un axe de pivotement se trouvant dans l'intérieur du corps de base (2).

8. Dispositif selon l'une des revendications 1 à 7, **caractérisé par le fait que** les pièces d'arrêt (5) peuvent pivoter ensemble par l'intermédiaire d'un organe d'actionnement (12), le corps de base (2) pouvant être réalisé sous la forme d'un poteau et l'organe d'actionnement (12) pouvant être mobile ou respectivement coulissant par rapport à une pièce d'ancrage (13) à l'intérieur du corps de base (2).

9. Dispositif selon la revendication 8, **caractérisé par le fait que** l'organe d'actionnement (12) est réalisé sous la forme d'une tringle d'actionnement disposée à coulissement dans l'intérieur du corps de base (2), la pièce d'ancrage (13) pouvant être réalisée sous la forme d'une tringle d'ancrage disposée fixe en position dans l'intérieur du corps de base (2) ou la pièce d'ancrage (13) pouvant être un composant d'une seule pièce du carter ou du profilé formant le corps de base (2).

10. Dispositif selon la revendication 8 ou 9, **caractérisé par le fait que** la pièce d'arrêt (5) comprend deux broches de pivotement (14) en saillie par paires, de préférence orthogonalement, qui viennent en prise dans des guidages de pivotement (15) par paires réalisés dans la pièce d'ancrage (13) et dans l'organe d'actionnement (12), les guidages de pivotement (15) pouvant être réalisés sous la forme de rainures de guidage ou d'évidements de guidage et les rainures de guidage ou les évidements de guidage de pièces d'arrêt (5) adjacentes pouvant être réalisés sur des côtés opposés de la pièce d'ancrage (13) et de l'organe d'actionnement (12).

11. Dispositif selon l'une des revendications 8 à 10, **caractérisé par le fait que** l'organe d'actionnement (12) tombe par gravité dans la position d'extraction ouverte des pièces d'arrêt (5) et peut être levé dans la position d'arrêt fermée des pièces d'arrêt (5) et peut être fixé et arrêté dans les deux positions, le déplacement de l'organe d'actionnement (12) et des pièces d'arrêt (5) pouvant être amorti élastiquement.

12. Dispositif selon l'une des revendications 8 à 10, **caractérisé par le fait que** l'organe d'actionnement (12) peut descendre, dans la position d'extraction ouverte des pièces d'arrêt (5), par l'intermédiaire d'un ressort, par l'intermédiaire d'un moteur électrique (20), par action pneumatique ou similaire, de préférence en déplacement amorti, et peut être levé (ou inversement) dans la position d'arrêt fermée des pièces d'arrêt (5) et peut être fixé et arrêté dans les deux positions.

13. Dispositif selon la revendication 12, **caractérisé par le fait que** l'entraînement pour l'organe d'actionnement (12) est disposé dans ou sur le corps de base (2), l'entraînement pouvant avoir une alimentation en courant interne, de préférence un accu.

14. Dispositif selon l'une des revendications 1 à 13, **caractérisé par le fait que** les pièces d'arrêt (5) peuvent, dans la position de fermeture, être arrêtées, de préférence fermées, un déplacement relatif entre la pièce d'ancrage (13) et l'organe d'actionnement (12) pouvant être entravé pour la fermeture des pièces d'arrêt (5).

15. Dispositif selon la revendication 14, **caractérisé par le fait qu'**un verrou (16) est prévu pour la fermeture des pièces d'arrêt (5), lequel agit depuis l'extérieur de la pièce de base (2) sur ou dans l'organe d'actionnement (12), le verrou (16) pouvant être un composant d'une serrure mécanique ou électrique ou électromagnétique.

16. Dispositif selon la revendication 14 ou 15, **caractérisé par le fait que** le verrou (16) est disposé de préférence dans la zone de pied dans ou sur le corps de base (2).

17. Dispositif selon l'une des revendications 13 à 16, **caractérisé par le fait que** l'entraînement pour l'organe d'actionnement (12) et/ou le verrou (16) ou respectivement la serrure peut être commandé à distance, la télécommande pouvant avoir lieu par l'intermédiaire de signaux HF avec des émetteurs/récepteurs correspondants.

18. Dispositif selon l'une des revendications 1 à 17, **caractérisé par le fait que** la position de l'organe d'actionnement (12) peut être détectée et qu'un affichage acoustique et/ou optique, de préférence alimenté par batterie ou amorti par batterie, qui affiche en dépendance de la position de l'organe d'actionnement (12) la position de fermeture ou la position d'extraction des pièces d'arrêt (5), est adjoint au corps de base (2) et/ou qu'une installation d'alarme (18), de préférence alimentée par batterie ou amortie par batterie, qui peut être déclenchée en dépendance de la position de l'organe d'actionnement (12) en prenant en compte l'état de fermeture, est adjointe au corps de base (2).

19. Dispositif selon l'une des revendications 1 à 18, **caractérisé par le fait que** le corps de base (2) est réalisé avec une pièce de pied pour la pose sur le sol ou sur une table ou avec une fixation correspondante pour la suspension au plafond ou à un mur, la pièce de base (2) pouvant comprendre une source lumineuse et au moins une sortie de lumière.
